# EUROPÄISCHE PATENTANMELDUNG

(11) **EP 1 897 981 A1**
(43) Veröffentlichungstag der Anmeldung: **12.03.2008**
(21) Anmeldenummer: 07114064.4
(22) Anmeldetag: 09.08.2007
(51) Int. Cl.: D03D 47/30

(54) **Verfahren und Streckvorrichtung zum Halten eines Schussfadens**

(30) Priorität: 07.09.2006 EP 06120315
(71) Anmelder: Sultex AG, 8630 Rüti (CH)
(72) Erfinder: Schaich, Urs, 8733 Eschenbach (CH)
(74) Vertreter: Sulzer Management AG

(57) **Zusammenfassung**

Es wird ein Verfahren zum Halten eines eingetragenen Schussfadens in einer Luftwebmaschine vorgestellt, die mit einem Webblatt (8) versehen ist. In diesem Verfahren wird der Schussfaden in die Luftwebmaschine eingetragen, mittels einer Düse (3) aus der Schusseintragsrichtung (9) abgelenkt und in eine Aufnahmeöffnung (5a) eines Fangkanals (5) geblasen und in demselben gehalten. Die Lage der Düse (3) und des Fangkanals (5) wird hierzu innerhalb der Breite des Webblattes auf die gewünschte Warenbreite angepasst. Im genannten Verfahren werden die Düse (3) und der Fangkanal (5) auf der Anschlagseite des Webblattes (8) angeordnet.

## Beschreibung

### Verfahren und Streckvorrichtung zum Halten eines Schussfadens

Die Erfindung betrifft ein Verfahren zum Halten eines eingetragenen Schussfadens gemäss Oberbegriff von Anspruch 1 und eine entsprechende Streckvorrichtung gemäss Oberbegriff von Anspruch 6 sowie eine Webmaschine zur Ausführung eines derartigen Verfahrens oder mit einer derartigen Streckvorrichtung.

In einer Luftwebmaschinen wird der von einem Fadenspeicher abgezogene Schussfaden durch Haupt- und Tandemdüsen beschleunigt und in ein Webfach eingetragen, in welchem er durch so genannte Hilfs- oder Stafettendüsen weitertransportiert wird. Während dem Schusseintrag wird der Schussfaden in einem Schusskanal geführt, der im Webblatt ausgebildet ist. Anschliessend an das Webblatt ist üblicherweise eine Streckvorrichtung vorgesehen, um den fangseitigen Endabschnitt des Schussfadens zu strecken und festzuhalten. In der Streckvorrichtung, die häufig auch als Fang-oder Haltevorrichtung bezeichnet wird, wird der fangseitige Endabschnitt des Schussfadens mit einem Düsenstrahl erfasst und in eine Öffnung eines Fangrohrs oder -kanals geleitet und dort durch den Luftstrom des Düsenstrahls gehalten. Nachteilig an dieser Anordnung der Streckdüse ist der Umstand, dass das Webblatt und gegebenenfalls auch der Gewebetisch bei einer Änderung der Warenbreite abgepasst werden müssen.

In Dokument JP 8-113852 A ist in den Figuren 1-4 eine Streckvorrichtung gezeigt, die innerhalb der Breite des Webblattes angeordnet ist, so dass das Webblatt nicht auf die Warenbreite abgepasst werden muss. Die gezeigte Streckvorrichtung umfasst einen Düsenblock, der auf der Anschlagseite des Webblattes angeordnet ist, und ein Fangrohr, das auf der gegenüber liegenden Seite des Webblattes angeordnet ist. Mittels einer im Düsenblock enthaltenen Düse wird der fangseitige Endabschnitt des Schussfadens aus der Schusseintragsrichtung abgelenkt und durch einen zwischen den Blattzähnen des Webblattes ausgebildeten Zwischenraum in eine Öffnung des Fangrohrs geleitet. Die in Dokument JP 8-113852 A gezeigte Streckvorrichtung hat den Nachteil, dass bei ungenügender Ausbildung des Zwischenraumes zwischen den Blattzähnen Turbulenzen an denselben entstehen, so dass die sichere Aufnahme des Schussfadens in der Öffnung des Fangrohrs nicht gewährleistet ist. Wird der Zwischenraum zwischen den Blattzähnen andererseits genügend gross bemessen, besteht die Gefahr, dass die betroffenen Blattzähne irreparabel verformt werden und an dieser Stelle gegebenenfalls Gewebefehler auftreten, wenn die Warenbreite in einem späteren Zeitpunkt vergrössert wird.

Aufgabe der Erfindung ist es, ein Verfahren und eine Streckvorrichtung zum Halten eines eingetragenen Schussfadens in einer Luftwebmaschinen zur Verfügung zu stellen, welche Streckvorrichtung innerhalb der Breite des Webblattes verschiebbar angeordnet werden kann, wodurch das Abpassen des Webblattes und des Gewebetisches bei Änderungen der Warenbreite entfällt. Zusätzlich soll eine irreparable Verformung der Blattzähne durch die Streckvorrichtung möglichst vermieden werden. Eine weitere Aufgabe der Erfindung besteht darin, eine Webmaschine zur Ausführung eines derartigen Verfahrens und mit einer derartigen Streckvorrichtung zur Verfügung zu stellen.

Diese Aufgabe wird erfindungsgemäss durch das in Anspruch 1 definierte Verfahren und durch die in Anspruch 6 definierte Streckvorrichtung gelöst sowie durch die in Anspruch 12 definierte Luftwebmaschine.

In dem erfindungsgemässen Verfahren zum Halten eines eingetragenen Schussfadens in einer mit einem Webblatt versehenen Luftwebmaschine wird der Schussfaden in die Luftwebmaschine eingetragen, mittels einer Düse mit Düsenöffnung aus der Schusseintragsrichtung abgelenkt und in eine Aufnahmeöffnung eines Fangkanals geblasen und in demselben gehalten. Die Lage der Düse und des Fangkanals wird hierzu innerhalb der Breite des Webblattes auf die gewünschte Warenbreite, d.h. auf die Breite des herzustellenden Gewebes, angepasst. Das Verfahren zeichnet sich dadurch aus, dass die Düsenöffnung der Düse und der Fangkanal auf der Anschlagseite des Webblattes angeordnet werden. Vorteilhafterweise wird der Schussfaden mittels der Düse in eine Richtung quer zur Schusseintragsrichtung abgelenkt, beispielsweise in eine Richtung, die im Wesentlichen rechtwinklig zur Schusseintragsrichtung verläuft.

In einer vorteilhaften Ausführungsform umfasst die Düse ein Düsenrohr, das mindestens teilweise, z.B. in einem zur Düsenöffnung hin gelegenen Bereich, zwischen zwei Blattzähnen des Webblattes angeordnet wird, beispielsweise im Bereich einer unteren Blattnase.

In einer weiteren vorteilhaften Ausführungsform wird ein in den Fangkanal eingeführter Schussfaden mittels einer zweiten Düse aus der Aufnahmeöffnung des Fangkanals geblasen. Dies ist insbesondere dann von Vorteil, wenn der Schussfaden Überlänge aufweist und nach dem Anschlagen durch die Rückwärtsbewegung des Webblattes nicht vollständig aus dem Fangkanal gezogen wird. Die erste Düse wird zweckmässigerweise so getaktet, dass der Düsenstrahl nach dem Anschlagen unterbrochen wird.

In einer weiteren vorteilhaften Ausführungsform wird der Schussfaden mittels des Fangkanals zu einem im Webblatt vorgesehen Schusskanal zurückgeführt.

Die erfindungsgemässe Streckvorrichtung zum Halten eines eingetragenen Schussfadens in einer mit einem Webblatt versehenen Luftwebmaschine umfasst einem Fangkanal und eine Düse mit Düsenöffnung, deren Blasrichtung von einer Schusseintragsrichtung abweicht, um einen Endabschnitt des Schussfadens mittels der Düse aus der Schusseintragsrichtung abzulenken und in eine Aufnahmeöffnung des Fangkanals zu blasen. Hierzu sind die Düse und der Fangkanal zweckmässigerweise derart ausgebildet und montierbar, dass ein Endabschnitt des Schussfadens mittels der Düse aus der Schusseintragsrichtung ablenkbar und in eine Aufnahmeöffnung des Fangkanals blasbar ist. Weiter umfasst die Streckvorrichtung mindestens einen Befestigungsteil, um den Fangkanal und die Düse zu befestigen und um die Streckvorrichtung innerhalb der Breite des Webblattes verschiebbar anzuordnen. Hierzu ist der mindestens eine Befestigungsteil zweckmässigerweise derart ausgebildet, dass die Streckvorrichtung innerhalb der Breite des Webblattes verschiebbar und montierbar ist. Die Streckvorrichtung zeichnet sich dadurch aus, dass mittels des mindestens einen Befestigungsteils der Fangkanal und die Düsenöffnung der Düse auf der Anschlagseite des Webblattes montierbar sind. Hierzu ist der mindestens eine Befestigungsteil zweckmässigerweise derart ausgebildet, dass der Fangkanal und die Düsenöffnung mittels derselben auf der Anschlagseite des Webblattes montierbar sind. Vorteilhafterweise ist die Blasrichtung der Düse quer zur Schusseintragsrichtung ausgerichtet, beispielsweise im Wesentlichen rechtwinklig zur Schusseintragsrichtung.

In einer vorteilhaften Ausführungsform umfasst die Düse ein Düsenrohr, das mindestens in einem Bereich, z.B. zur Düsenöffnung hin, einen ovalen oder flachen Querschnitt aufweist, um das Düsenrohr zwischen zwei Blattzähnen des Webblattes, beispielsweise im Bereich einer unteren oder oberen Blattnase, anzuordnen und Schäden am Webblatt nach Möglichkeit zu vermeiden.

In einer weiteren vorteilhaften Ausführungsform umfasst die Streckvorrichtung eine zweite Düse, um einen in den Fangkanal eingeführten Schussfaden aus der Aufnahmeöffnung des Fangkanals zu blasen. Hierzu ist die zweite Düse zweckmässigerweise derart ausgebildet und angeordnet, dass mittels derselben ein in den Fangkanal eingeführter Schussfaden aus der Aufnahmeöffnung des Fangkanals geblasen werden kann. Vorteilhafterweise ist die zweite Düse am Fangkanal und/oder an einem Befestigungsteil desselben angeordnet.

In einer weiteren vorteilhaften Ausführungsform weist der Fangkanal mindestens eine Biegung auf, um den Schussfaden zu einem im Webblatt vorgesehen Schusskanal zurückzuführen. Hierzu ist der Fangkanal zweckmässigerweise derart gebogen und montierbar, dass der Ausgang des Fangkanals in betriebsbereitem Zustand in den Schusskanal zielt.

Zusätzlich umfasst die Erfindung eine Anordnung enthaltend ein Webblatt und eine Streckvorrichtung gemäss einer der oben beschriebenen Ausführungsformen.

Weiter umfasst die Erfindung eine Luftwebmaschine ausgerüstet zum Ausführen eines Verfahrens gemäss oben stehender Beschreibung oder mit einer Streckvorrichtung gemäss einer der oben beschriebenen Ausführungsformen oder mit einer Anordnung gemäss oben stehender Beschreibung.

Das erfindungsgemässe Verfahren und die erfindungsgemässe Streckvorrichtung zum Halten eines eingetragenen Schussfadens in einer Luftwebmaschine haben den Vorteil, dass bei Änderung und insbesondere Minderung der Warenbreite auf das Abpassen des Webblattes und des Gewebetisches verzichtet werden kann, da die Streckvorrichtung beziehungsweise die Düse und der Fangkanal innerhalb der Breite des Webblattes verschiebbar angeordnet sind. Weiter kann eine irreparable Verformung der Blattzähne durch eine flache Ausgestaltung des Düsenrohrs weitgehend vermieden werden. Zusätzlich vorteilhaft ist, dass die Verformung der Blattzähne dank der Anordnung des Düsenrohrs im Bereich der unteren Blattnase zu einem beträchtlichen Teil elastischer Natur ist. Das oben beschriebene Verfahren und die oben beschriebene Streckvorrichtung eignen sich für alle gängigen Webblatthöhen, falls die Befestigungsteile z.B. entsprechend dem Ausführungsbeispiel ausgebildet sind. Darüber hinaus können mit dem beschriebenen Verfahren und der beschriebenen Streckvorrichtung sowohl Flach- als auch Standardschussgarne sicher gehalten werden.

Die obige Beschreibung von Ausführungsformen dient lediglich als Beispiel. Weitere vorteilhafte Ausführungsformen gehen aus den abhängigen Ansprüchen und der Zeichnung hervor. Darüber hinaus können im Rahmen der vorliegenden Erfindung auch einzelne Merkmale aus den beschriebenen oder gezeigten Ausführungsformen und -varianten miteinander kombiniert werden, um neue Ausführungsformen zu bilden.

Im Folgenden wird die Erfindung an Hand des Ausführungsbeispiels und an Hand der Zeichnung näher erläutert. Es zeigen:
- Fig. 1: eine Aufsicht eines Ausführungsbeispiel einer Streckvorrichtung gemäss vorliegender Erfindung, und
- Fig. 2: eine Seitenansicht desselben Ausführungsbeispiels.

Das in den Figuren 1 und 2 gezeigte Ausführungsbeispiel einer Streckvorrichtung gemäss vorliegender Erfindung dient zum Halten eines eingetragenen Schussfadens in einer Luftwebmaschine, die mit einem Webblatt 8 versehen ist. Das Webblatt 8 enthält eine Vielzahl von Blattzähnen 8a und kann zum Beispiel, wie in Fig. 1 gezeigt, auf einer Weblade 7 angeordnet sein. Die erfindungsgemässe Streckvorrichtung umfasst einen Fangteil 1.2 mit einem Fangkanal 5 und einen Düsenteil 1.1 mit einer Düse 3, die eine Düsenöffnung aufweist, wobei die Blasrichtung der Düse von einer Schusseintragsrichtung 9 abweicht. Mittels der Düse 3 kann der fangseitige Endabschnitt des Schussfadens aus der Schusseintragsrichtung 9 abgelenkt und in eine Aufnahmeöffnung 5a des Fangkanals 5 geblasen werden. Die Aufnahmeöffnung 5a kann beispielsweise, wie in Fig. 2 gezeigt, neben einer oberen Blattnase angeordnet sein.

Weiter umfasst die Streckvorrichtung 1 mindestens einen Befestigungsteil, um den Fangkanal 5 und die Düse 3 zu befestigen und um die Streckvorrichtung innerhalb der Breite des Webblattes 8 verschiebbar anzuordnen. Zur Befestigung können beispielsweise, wie in den Figuren 1 und 2 gezeigt, mehrere Befestigungsteile 2a, 2b, 2c vorgesehen sein, und die Düse 3 kann zum Beispiel mittels eines eigenen Befestigungsteils 2c verschiebbar auf der Weblade 7 angeordnet sein. Hierzu kann beispielsweise eine längs der Weblade verlaufende Nut verwendet werden, wie sie auch zum Befestigen der Stafettendüsen eingesetzt wird. Der Fangkanal 5 kann zum Beispiel, wie in den Figuren 1 und 2 gezeigt, mittels eines oder mehrerer Befestigungsteile 2b, 2c verschiebbar am oberen Teil des Webblattes 8 angeordnet sein. Weiter kann der Fangkanal 5 auch an der Weblade 7 verschiebbar befestigt sein, beispielsweise mittels einer längs der Weblade verlaufenden Nut.

Mittels des oder den Befestigungsteilen können der Fangkanal 5 und die Düsenöffnung und/oder Düse auf der Anschlagseite des Webblattes 8 montiert werden, so dass der Schussfaden mittels der Düse 3 direkt in die Aufnahmeöffnung 5a des Fangkanals 5 gelenkt werden kann, beispielsweise indem die Blasrichtung der Düse 3 in die Aufnahmeöffnung 5a des Fangkanals gerichtet ist. In einer vorteilhaften Ausführungsvariante verläuft der Fangkanal 5 in einem ersten Abschnitt nach oben oder unten, d.h. im Wesentlichen parallel oder in spitzem Winkel zur Richtung der Blattzähne, beispielsweise in einem spitzen Winkel von nicht mehr als 45°. In einer weiteren vorteilhaften Ausführungsvariante ist die Blasrichtung der Düse 3 quer zur Schusseintragsrichtung 9 ausgerichtet, beispielsweise wie in Fig. 1 gezeigt, im Wesentlichen rechtwinklig zur Schusseintragsrichtung.

In einer vorteilhaften Ausführungsform umfasst die Düse 3 ein Düsenrohr 3a, das mindestens in einem Bereich 3'a, zum Beispiel zur Düsenöffnung hin, einen ovalen oder flachen Querschnitt aufweist, um das Düsenrohr zwischen zwei Blattzähnen des Webblattes 8 anzuordnen, beispielsweise im Bereich einer unteren Blattnase 8c. In einer vorteilhaften Ausführungsvariante ist die Düsenöffnung bündig oder nahezu bündig mit einer Umrisslinie der Blattnase 8c, um eine Berührung des Gewebetisches durch das Düsenrohr zu vermeiden, wobei die Abweichung vorteilhafterweise weniger als +/-2 mm oder weniger als +/-5 mm beträgt. In einer weiteren vorteilhaften Ausführungsvariante umfasst der Düsenteil 1.1 eine Blasmittelzuführung 3'.

In einer weiteren vorteilhaften Ausführungsform umfasst die Streckvorrichtung 1 eine zweite Düse 4, um einen in den Fangkanal 5 eingeführten Schussfaden aus der Aufnahmeöffnung 5a des Fangkanals zu blasen. Die zweite Düse 4 kann beispielsweise, wie in Fig. 1 gezeigt, am Fangteil 1.2 vorgesehen sein, wobei die Düsenöffnung vorteilhafterweise in der Nähe der Aufnahmeöffnung 5a angeordnet ist. Die zweite Düse 4 kann jedoch auch separat, angeordnet werden, beispielsweise zwischen zwei Blattzähnen des Webblattes 8.

In einer weiteren vorteilhaften Ausführungsform weist der Fangkanal 5 mindestens eine Biegung auf, um den Schussfaden, wie in Fig. 1 gezeigt, zu einem im Webblatt 8 vorgesehen Schusskanal 8b zurückzuführen. Durch die Umlenkung des Schussfadens bei der Aufnahmeöffnung 5a, die vorteilhafterweise mit einer Kante versehen ist, und die oben erwähnte Biegung des Fangkanals 5 wird der Schussfaden doppelt umgelenkt und die Haltekraft verstärkt.

Ein Ausführungsbeispiel des erfindungsgemässen Verfahrens zum Halten eines eingetragenen Schussfadens in einer Luftwebmaschine, die mit einem Webblatt 8 versehen ist, wird im Folgenden an Hand der Figuren 1 und 2 beschrieben. In dem Verfahren wird der Schussfaden in die Luftwebmaschine eingetragen, mittels einer Düse 3 mit Düsenöffnung aus der Schusseintragsrichtung 9 abgelenkt und in eine Aufnahmeöffnung 5a eines Fangkanals 5 geblasen und in demselben gehalten. Die Lage der Düse 3 und des Fangkanals 5 wird hierzu innerhalb der Breite des Webblattes 8 auf die Breite des herzustellenden Gewebes angepasst. Das Verfahren zeichnet sich dadurch aus, dass die Düsenöffnung der Düse 3 und der Fangkanal 5 auf der Anschlagseite des Webblattes 8 angeordnet werden. Vorteilhafterweise werden die Düsenöffnung und der Fangkanal 5 so angeordnet, dass der Schussfaden mittels der Düse direkt in den Fangkanal geblasen wird.

In einer vorteilhaften Ausführungsvariante wird der Schussfaden mittels der Düse 3 in eine Richtung quer zur Schusseintragsrichtung 9 abgelenkt, beispielsweise in eine Richtung, die im Wesentlichen rechtwinklig zur Schusseintragsrichtung verläuft. Vorteilhafterweise ist an der Aufnahmeöffnung 5a eine Kante ausgebildet, so dass die auf Grund der Umlenkung des Schussfadens an der Aufnahmeöffnung 5a entstehende Reibung verstärkt wird.

In einer vorteilhaften Ausführungsform umfasst die Düse 3 ein Düsenrohr 3a, das mindestens teilweise, z.B. in einem zur Düsenöffnung hin gelegenen Bereich 3'a, zwischen zwei Blattzähnen des Webblattes 8 angeordnet wird, beispielsweise im Bereich einer unteren Blattnase 8c. Vorteilhafterweise wird der Querschnitt des Düsenrohrs 3a in diesem Bereich oval oder flach ausgebildet.

In einer weiteren vorteilhaften Ausführungsform wird ein in den Fangkanal 5 eingeführter Schussfaden mittels einer zweiten Düse 4 aus der Aufnahmeöffnung 5a des Fangkanals geblasen. Dies ist insbesondere dann von Vorteil, wenn der Schussfaden Überlänge aufweist und nach dem Anschlagen durch die Rückwärtsbewegung des Webblattes nicht vollständig aus dem Fangkanal gezogen wird. In einer vorteilhaften Ausführungsvariante werden die beiden Düsen 3 und 4 einzeln getaktet und von jeweils einem Ventil mit Blasmittel beaufschlagt, beispielsweise mit Luft. Vorteilhafterweise wird die zweite Düse 4 während dem Ausblasen mit Blasmittel beaufschlagt, während die erste Düse 3 zum Beispiel so getaktet wird, dass der Düsenstrahl nach dem Anschlagen unterbrochen wird.

In einer weiteren vorteilhaften Ausführungsform wird der Schussfaden mittels des Fangkanals 5 zu einem im Webblatt 8 vorgesehen Schusskanal 8a zurückgeführt, beispielsweise, indem der Fangkanal so gebogen und angeordnet wird, dass der Ausgang des Fangkanals in den Schusskanal mündet.

Das erfindungsgemässe Verfahren und die erfindungsgemässe Streckdüse zum Halten eines eingetragenen Schussfadens in einer Luftwebmaschine haben den Vorteil, dass das Webblatt und der Gewebetisch bei Minderungen der Warenbreite nicht abgepasst werden müssen. Weiter kann eine mögliche Verformung der Blattzähne dank der flachen Ausgestaltung des Düsenrohrs klein gehalten werden.

## Patentansprüche

1. Verfahren zum Halten eines eingetragenen Schussfadens in einer mit einem Webblatt (8) versehenen Luftwebmaschine, in welchem Verfahren
- der Schussfaden in die Luftwebmaschine eingetragen wird,
- der Schussfadens mittels einer Düse (3) mit Düsenöffnung aus der Schusseintragsrichtung (9) abgelenkt und in eine Aufnahmeöffnung (5a) eines Fangkanals (5) geblasen wird,
- der Schussfaden im Fangkanal (5) gehalten wird, und
- die Lage der Düse (3) und des Fangkanals (5) innerhalb der Breite des Webblattes (8) auf die gewünschte Warenbreite angepasst wird,
**dadurch gekennzeichnet, dass**
- die Düsenöffnung der Düse (3) und der Fangkanal (5) auf der Anschlagseite des Webblattes (8) angeordnet werden.

2. Verfahren nach Anspruch 1, wobei der Schussfaden mittels der Düse (3) in eine Richtung quer zur Schusseintragsrichtung (9) abgelenkt wird.

3. Verfahren nach Anspruch 1 oder 2, wobei die Düse (3) ein Düsenrohr (3a) umfasst, das mindestens teilweise zwischen zwei Blattzähnen des Webblattes (8) angeordnet wird, insbesondere im Bereich einer unteren Blattnase (8c).

4. Verfahren nach einem der Ansprüche 1 bis 3, wobei ein in den Fangkanal (5) eingeführter Schussfaden mittels einer zweiten Düse (4) aus der Aufnahmeöffnung (5a) des Fangkanals (5) geblasen wird.

5. Verfahren nach einem der Ansprüche 1 bis 4, wobei der Schussfaden mittels des Fangkanals (5) zu einem im Webblatt (8) vorgesehen Schusskanal (8b) zurückgeführt wird.

6. Streckvorrichtung zum Halten eines eingetragenen Schussfadens in einer mit einem Webblatt (8) versehenen Luftwebmaschine, welche Streckvorrichtung (1) einen Fangkanal (5) und eine Düse (3) mit Düsenöffnung umfasst, deren Blasrichtung von einer Schusseintragsrichtung (9) abweicht, um einen Endabschnitt des Schussfadens mittels der Düse (3) aus der Schusseintragsrichtung (9) abzulenken und in eine Aufnahmeöffnung (5a) des Fangkanals (5) zu blasen, sowie mindestens einen Befestigungsteil (2a, 2b, 2c), um den Fangkanal (5) und die Düse (3) zu befestigen und die Streckvorrichtung (1) innerhalb der Breite des Webblattes (8) verschiebbar anzuordnen, **dadurch gekennzeichnet, dass** mittels des mindestens einen Befestigungsteils (2a, 2b, 2c) der Fangkanal (5) und die Düsenöffnung der Düse (3) auf der Anschlagseite des Webblattes (8) montierbar sind.

7. Streckvorrichtung nach Anspruch 6, wobei die Blasrichtung der Düse (3) quer zur Schusseintragsrichtung (9) ausgerichtet ist.

8. Streckvorrichtung nach Anspruch 6 oder 7, wobei die Düse (3) ein Düsenrohr (3a) umfasst, das mindestens in einem Bereich (3'a) einen ovalen oder flachen Querschnitt aufweist, um das Düsenrohr (3a) zwischen zwei Blattzähnen des Webblattes (8) anzuordnen, insbesondere im Bereich einer unteren Blattnase (8c).

9. Streckvorrichtung nach einem der Ansprüche 6 bis 8 umfassend eine zweite Düse (4), um einen in den Fangkanal (5) eingeführten Schussfaden aus der Aufnahmeöffnung (5a) des Fangkanals zu blasen.

10. Streckvorrichtung nach einem der Ansprüche 6 bis 9, wobei die zweite Düse (4) am Fangkanal 5 und/oder an einem Befestigungsteil (2a, 2b) desselben angeordnet ist.

11. Streckvorrichtung nach einem der Ansprüche 6 bis 10, wobei der Fangkanal (5) mindestens eine Biegung aufweist, um den Schussfaden zu einem im Webblatt (8) vorgesehen Schusskanal (8c) zurückzuführen.

12. Luftwebmaschine ausgerüstet zum Ausführen eines Verfahrens nach einem der Ansprüche 1 bis 5 oder mit einer Streckvorrichtung (1) nach einem der Ansprüche 6 bis 10.
